# EUROPÄISCHE PATENTSCHRIFT

(11) **EP 1 166 014 B1**
(45) Veröffentlichungstag und Bekanntmachung des Hinweises auf die Patenterteilung: **15.10.2008**
(21) Anmeldenummer: 00922443.7
(22) Anmeldetag: 20.03.2000
(51) Int. Cl.: F22B 21/34, F22B 29/06, F22B 37/14

(54) **FOSSILBEHEIZTER DURCHLAUFDAMPFERZEUGER**
FOSSIL-FUEL FIRED CONTINUOUS STEAM GENERATOR
GENERATEUR DE VAPEUR INSTANTANE CHAUFFEE PAR COMBUSTIBLE FOSSILE

(30) Priorität: 31.03.1999 DE 19914761
(43) Veröffentlichungstag der Anmeldung: 02.01.2002
(73) Patentinhaber: SIEMENS AKTIENGESELLSCHAFT, 80333 München (DE)
(72) Erfinder: WITTCHOW, Eberhard, D-91054 Erlangen (DE)
(86) Internationale Anmeldenummer: PCT/DE2000/000864
(87) Internationale Veröffentlichungsnummer: WO 2000/060282

(56) Entgegenhaltungen:
- WO-A-99/64787
- US-A- 3 043 279
- US-A- 3 527 261

## Beschreibung

Die Erfindung bezieht sich auf einen Durchlaufdampferzeuger, der eine Brennkammer für fossilen Brennstoff aufweist, der heizgasseitig über einen Horizontalgaszug ein Vertikalgaszug nachgeschaltet ist, wobei die Umfassungswände der Brennkammer aus gasdicht miteinander verschweißten, vertikal angeordneten Verdampferrohren gebildet sind, wobei die Brennkammer mit einer Anzahl von in der Höhe des Horizontalgaszugs angeordneten Brennern aufweist, und wobei eine Mehrzahl der Verdampferrohre jeweils parallel mit Strömungsmedium beaufschlagbar ist. Ein derartiger Durchlaufdampferzeuger ist beispielsweise aus der WO 99/64787 A1 bekannt.

Bei einer Kraftwerksanlage mit einem Dampferzeuger wird der Energiegehalt eines Brennstoffs zur Verdampfung von einem Strömungsmedium im Dampferzeuger genutzt. Dabei wird das Strömungsmedium üblicherweise in einem Verdampferkreislauf geführt. Der durch den Dampferzeuger bereitgestellte Dampf wiederum kann beispielsweise für den Antrieb einer Dampfturbine und/oder für einen angeschlossenen externen Prozeß vorgesehen sein. Treibt der Dampf eine Dampfturbine an, so wird über die Turbinenwelle der Dampfturbine üblicherweise ein Generator oder eine Arbeitsmaschine betrieben. Im Falle eines Generators kann der durch den Generator erzeugte Strom zur Einspeisung in ein Verbund- und/oder Inselnetz vorgesehen sein.

Der Dampferzeuger kann dabei als Durchlaufdampferzeuger ausgebildet sein. Ein Durchlaufdampferzeuger ist aus dem Aufsatz "Verdampferkonzepte für Benson-Dampferzeuger" von J. Franke, W. Köhler und E. Wittchow, veröffentlicht in VGB Kraftwerkstechnik 73 (1993), Heft 4, S. 352-360, bekannt. Bei einem Durchlaufdampferzeuger führt die Beheizung von als Verdampferrohren vorgesehenen Dampferzeugerrohren zu einer Verdampfung des Strömungsmediums in den Dampferzeugerrohren in einem einmaligen Durchlauf.

Durchlaufdampferzeuger werden üblicherweise mit einer Brennkammer in vertikaler Bauweise ausgeführt. Dies bedeutet, daß die Brennkammer für eine Durchströmung des beheizenden Mediums oder Heizgases in annähernd vertikaler Richtung ausgelegt ist. Heizgasseitig kann der Brennkammer dabei ein Horizontalgaszug nachgeschaltet sein, wobei beim Übergang von der Brennkammer in den Horizontalgaszug eine Umlenkung des Heizgasstroms in eine annähernd horizontale Strömungsrichtung erfolgt. Derartige Brennkammern erfordern jedoch im allgemeinen aufgrund der temperaturbedingten Längenänderungen der Brennkammer ein Gerüst, an dem die Brennkammer aufgehängt wird. Dies bedingt einen erheblichen technischen Aufwand bei der Herstellung und Montage des Durchlaufdampferzeugers, der um so größer ist, je größer die Bauhöhe des Durchlaufdampferzeugers ist. Dies ist insbesondere bei Durchlaufdampferzeugern der Fall, die für eine Dampfleistung von mehr als 80 kg/s bei Vollast ausgelegt sind.

Ein Durchlaufdampferzeuger unterliegt keiner Druckbegrenzung, so daß Frischdampfdrücke weit über dem kritischen Druck von Wasser (pₖᵣᵢ = 221 bar) - wo es nur noch einen geringen Dichteunterschied gibt zwischen flüssigkeitsähnlichem und dampfähnlichem Medium - möglich sind. Ein hoher Frischdampfdruck begünstigt einen hohen thermischen Wirkungsgrad und somit niedrige CO₂-Emissionen eines fossilbeheizten Kraftwerks, das beispielsweise mit Steinkohle oder auch mit Braunkohle in fester Form als Brennstoff befeuert sein kann.

Ein besonderes Problem stellt die Auslegung der Umfassungswand des Gaszuges oder Brennkammer des Durchlaufdampferzeugers im Hinblick auf die dort auftretenden Rohrwand- oder Materialtemperaturen dar. Im unterkritischen Druckbereich bis etwa 200 bar wird die Temperatur der Umfassungswand der Brennkammer im wesentlichen von der Höhe der Sättigungstemperatur des Wassers bestimmt, wenn eine Benetzung der Innenoberfläche der Verdampferrohre sichergestellt werden kann. Dies wird beispielsweise durch die Verwendung von Verdampferrohren erzielt, die auf ihrer Innenseite eine Oberflächenstruktur aufweisen. Dazu kommen insbesondere innenberippte Verdampferrohre in Betracht, deren Einsatz in einem Durchlaufdampferzeuger beispielsweise aus dem oben zitierten Aufsatz bekannt ist. Diese sogenannten Rippenrohre, d.h. Rohre mit einer berippten Innenoberfläche, haben einen besonders guten Wärmeübergang von der Rohrinnenwand zum Strömungsmedium.

Erfahrungsgemäß läßt es sich nicht vermeiden, daß beim Betrieb des Durchlaufdampferzeugers Wärmespannungen zwischen benachbarten Rohrwänden unterschiedlicher Temperatur auftreten, wenn diese miteinander verschweißt sind. Dies ist insbesondere bei dem Verbindungabschnitt der Brennkammer mit dem ihr nachgeschalteten Horizontalgaszug der Fall, also zwischen Verdampferrohren des Austrittsbereichs der Brennkammer und Dampferzeugerrohren des Eintrittsbereichs des Horizontalgaszugs. Durch diese Wärmespannungen kann die Lebensdauer des Durchlaufdampferzeugers deutlich verkürzt werden und im Extremfall können sogar Rohrreißer entstehen.

In DE-U-1 987 132 ist ein Verbindungsabschnitt zwischen zwei übereinander liegenden Rohrwänden beschrieben, in denen das Kühlmittel in unterschiedlichen physikalischen Zuständen vorliegt. Die oberen Rohrenden der unteren Rohrwand sind nach hinten aus der Rohrwand heraus gebogen und münden in einen Sammler, unter dem sich ein zweiter Sammler befindet, der mit den unteren Rohrenden der darüber liegenden Rohrwand verbunden ist. Diese Anordnung zielt nur auf Rohrwände, die in einem Vertikalgaszug die Führung von Kühlmittel in unterschiedlichen Zuständen ermöglichen.

Der Erfindung liegt daher die Aufgabe zugrunde, einen fossilbeheizten Durchlaufdampferzeuger der oben genannten Art anzugeben, der einen besonders geringen Herstellungs- und Montageaufwand erfordert, und bei dessen Betrieb außerdem Temperaturunterschiede an der Verbindung der Brennkammer mit dem ihr nachgeschalteten Horizontalgaszug gering gehalten sind. Dies soll insbesondere für die einander unmittelbar oder mittelbar benachbarten Verdampferrohre der Brennkammer und Dampferzeugerrohre des der Brennkammer nachgeschalteten Horizontalgaszugs der Fall sein.

Diese Aufgabe wird erfindungsgemäß dadurch gelöst, dass in einem Verbindungsabschnitt, der den Austrittsbereich der Brennkammer und den Eintrittsbereich des Horizontalgaszugs umfaßt, eine Anzahl der parallel mit Strömungsmedium beaufschlagbaren Verdampferrohre schleifenförmig geführt ist.

Die Erfindung geht von der Überlegung aus, daß ein mit besonders geringem Herstellungs- und Montageaufwand erstellbarer Durchlaufdampferzeuger eine mit einfachen Mitteln ausführbare Aufhängekonstruktion aufweisen sollte. Ein mit vergleichsweise geringem technischem Aufwand zu erstellendes Gerüst für die Aufhängung der Brennkammer kann dabei einhergehen mit einer besonders geringen Bauhöhe des Durchlaufdampferzeugers. Eine besonders geringe Bauhöhe des Durchlaufdampferzeugers ist erzielbar, indem die Brennkammer in horizontaler Bauweise ausgeführt ist. Hierzu sind die Brenner in der Höhe des Horizontalgaszugs in der Brennkammerwand angeordnet. Somit strömt beim Betrieb des Durchlaufdampferzeugers das Heizgas in annähernd horizontaler Hauptströmungsrichtung durch die Brennkammer.

Beim Betrieb des Durchlaufdampferzeugers mit der horizontalen Brennkammer sollten außerdem an der Verbindung der Brennkammer mit dem Horizontalgaszug Temperaturunterschiede besonders gering sein, um vorzeitige Materialermüdungen als Folge von Wärmespannungen zuverlässig zu vermeiden. Diese Temperaturunterschiede sollten insbesondere zwischen einander unmittelbar oder mittelbar benachbarten Verdampferrohren der Brennkammer und Dampferzeugerrohren des Horizontalgaszugs besonders gering sein, damit im Austrittsbereich der Brennkammer und im Eintrittsbereich des Horizontalgaszugs Materialermüdungen als Folge von Wärmespannungen besonders zuverlässig verhindert sind.

Der mit Strömungsmedium beaufschlagte Eintrittsabschnitt der Verdampferrohre weist nun aber beim Betrieb des Durchlaufdampferzeugers eine vergleichsweise geringere Temperatur auf als der Eintrittsabschnitt der Dampferzeugerrohre des der Brennkammer nachgeschalteten Horizontalgaszugs. In die Verdampferrohre tritt nämlich vergleichsweise kaltes Strömungsmedium ein im Gegensatz zu dem heißen Strömungsmedium, das in die Dampferzeugerrohre des Horizontalgaszugs eintritt. Also sind die Verdampferrohre beim Betrieb des Durchlaufdampferzeugers im Eintrittsabschnitt kälter als die Dampferzeugerrohre im Eintrittsabschnitt des Horizontalgaszugs. Damit sind an der Verbindung zwischen der Brennkammer und dem Horizontalgaszug Materialermüdungen als Folge von Wärmespannungen zu erwarten.

Tritt nun aber in den Eintrittsabschnitt der Verdampferrohre der Brennkammer nicht kaltes sondern vorgewärmtes Strömungsmedium ein, so wird auch der Temperaturunterschied zwischen dem Eintrittsabschnitt der Verdampferrohre und dem Eintrittsabschnitt der Dampferzeugerrohre nicht mehr so groß ausfallen, wie dies bei einem Eintritt von kaltem Strömungsmedium in die Verdampferrohre der Fall wäre. Wenn also das Strömungsmedium erst in einem ersten Verdampferrohr geführt wird, das von der Verbindung der Brennkammer mit dem Horizontalgaszug weiter entfernt angeordnet ist als ein zweites Verdampferrohr, und dann in dieses zweite Verdampferrohr eingeleitet wird, so tritt beim Betrieb des Durchlaufdampferzeugers durch Beheizung vorgewärmtes Strömungsmedium in das zweite Verdampferrohr ein. Die aufwendige Verbindung zwischen einem ersten und einem zweiten Verdampferrohr kann entfallen, wenn ein Verdampferrohr einen Einlaß für Strömungsmedium inmitten der Umfassungswand der Brennkammer aufweist. Denn dann kann dieses Verdampferrohr zunächst von oben nach unten und dann von unten nach oben in der Brennkammer geführt sein. Damit erfolgt beim Betrieb des Durchlaufdampferzeugers durch Beheizung eine Vorwärmung des Strömungsmediums in dem von oben nach unten geführten Abschnitt des Verdampferrohrs, bevor das Strömungsmedium in den sogenannten Eintrittsabschnitt der Verdampferrohre im unteren Bereich der Brennkammer eintritt. Als besonders günstig erweist es sich hierbei, wenn eine Anzahl der parallel mit Strömungsmedium beaufschlagbaren Verdampferrohre schleifenförmig in der jeweiligen Umfassungswand der Brennkammer geführt ist.

Die Seitenwände des Horizontalgaszugs und/oder des Vertikalgaszugs sind vorteilhafterweise aus gasdicht miteinander verschweißten, vertikal angeordneten, jeweils parallel mit Strömungsmedium beaufschlagbaren Dampferzeugerrohren gebildet.

Vorteilhafterweise ist jeweils einer Anzahl von parallel geschalteten Verdampferrohren der Brennkammer ein gemeinsames Eintrittssammler-System vorgeschaltet und ein gemeinsames Austrittssammler-System für Strömungsmedium nachgeschaltet. Ein in dieser Ausgestaltung ausgeführter Durchlaufdampferzeuger ermöglicht nämlich einen zuverlässigen Druckausgleich zwischen einer Anzahl von parallel mit Strömungsmedium beaufschlagbaren Verdampferrohren, so daß jeweils alle parallel geschalteten Verdampferrohre zwischen dem Eintrittssammler-System und dem Austrittssammler-System den gleichen Gesamtdruckverlust aufweisen. Dies bedeutet, daß bei einem mehrbeheizten Verdampferrohr im Vergleich zu einem minderbeheizten Verdampferrohr der Durchsatz steigen muß. Dies gilt auch für die parallel mit Strömungsmedium beaufschlagbaren Dampferzeugerrohre des Horizontalgaszugs oder des Vertikalgaszugs, denen vorteilhafterweise ein gemeinsames Eintrittssammler-System für Strömungsmedium vorgeschaltet und ein gemeinsames Austrittssammler-System für Strömungsmedium nachgeschaltet ist.

Die Verdampferrohre der Stirnwand der Brennkammer sind vorteilhafterweise parallel mit Strömungsmedium beaufschlagbar und den Verdampferrohren der Umfassungswände, die die Seitenwände der Brennkammer bilden, strömungsmediumsseitig vorgeschaltet. Dadurch ist eine besonders günstige Kühlung der stark beheizten Stirnwand der Brennkammer gewährleistet.

In einer weiteren vorteilhaften Ausgestaltung der Erfindung ist der Rohrinnendurchmesser einer Anzahl der Verdampferrohre der Brennkammer abhängig von der jeweiligen Position der Verdampferrohre in der Brennkammer gewählt. Auf diese Weise sind die Verdampferrohre in der Brennkammer an ein heizgasseitig vorgebbares Beheizungsprofil anpaßbar. Mit dem hierdurch bewirkten Einfluß auf die Durchströmung der Verdampferrohre sind besonders zuverlässig Temperaturunterschiede des Strömungsmediums am Austritt aus den Verdampferrohren der Brennkammer besonders gering gehalten.

Für eine besonders gute Wärmeübertragung von der Wärme der Brennkammer auf das in den Verdampferrohren geführte Strömungsmedium weist vorteilhafterweise eine Anzahl der Verdampferrohre auf ihrer Innenseite jeweils ein mehrgängiges Gewinde bildende Rippen auf. Dabei ist vorteilhafterweise ein Steigungswinkel α zwischen einer zur Rohrachse senkrechten Ebene und den Flanken der auf der Rohrinnenseite angeordneten Rippen kleiner als 60°, vorzugsweise kleiner als 55°.

In einem beheizten, als Verdampferrohr ohne Innenberippung, einem sogenannten Glattrohr, ausgeführten Verdampferrohr kann nämlich von einem bestimmten Dampfgehalt an die für einen besonders guten Wärmeübergang erforderliche Benetzung der Rohrwand nicht mehr aufrechterhalten werden. Bei fehlender Benetzung kann eine stellenweise trockene Rohrwand vorliegen. Der Übergang zu einer derartigen trockenen Rohrwand führt zu einer sogenannten Wärmeübergangskrise mit verschlechtertem Wärmeübergangsverhalten, so daß im allgemeinen die Rohrwandtemperaturen an dieser Stelle besonders stark ansteigen. In einem innenberippten Verdampferrohr tritt aber nun im Vergleich zu einem Glattrohr diese Krise des Wärmeübergangs erst bei einem Dampfmassengehalt > 0,9, also kurz vor dem Ende der Verdampfung, auf. Das ist auf den Drall zurückzuführen, den die Strömung durch die spiralförmigen Rippen erfährt. Aufgrund der unterschiedlichen Zentrifugalkraft wird der Wasservom Dampfanteil separiert und an die Rohrwand transportiert. Dadurch wird die Benetzung der Rohrwand bis zu hohen Dampfgehalten aufrechterhalten, so daß am Ort der Wärmeübergangskrise bereits hohe Strömungsgeschwindigkeiten vorliegen. Das bewirkt trotz Wärmeübergangskrise einen relativ guten Wärmeübergang und als Folge niedrige Rohrwandtemperaturen.

Eine Anzahl der Verdampferrohre der Brennkammer weist vorteilhafterweise Mittel zum Reduzieren des Durchflusses des Strömungsmediums auf. Dabei erweist es sich als besonders günstig, wenn die Mittel als Drosseleinrichtungen ausgebildet sind. Drosseleinrichtungen können beispielsweise Einbauten in die Verdampferrohre sein, die an einer Stelle im Inneren des jeweiligen Verdampferrohrs den Rohrinnendurchmesser verkleinern. Dabei erweisen sich auch Mittel zum Reduzieren des Durchflusses in einem mehrere parallele Leitungen umfassenden Leitungssystem als vorteilhaft, durch das den Verdampferrohren der Brennkammer Strömungsmedium zuführbar ist. Dabei kann das Leitungssystem auch einem Eintrittssammler-System von parallel mit Strömungsmedium beaufschlagbaren Verdampferrohren vorgeschaltet sein. In einer Leitung oder in mehreren Leitungen des Leitungssystems können dabei beispielsweise Drosselarmaturen vorgesehen sein. Mit solchen Mitteln zur Reduzierung des Durchflusses des Strömungsmediums durch die Verdampferrohre läßt sich eine Anpassung des Durchsatzes des Strömungsmediums durch einzelne Verdampferrohre an deren jeweilige Beheizung in der Brennkammer herbeiführen. Dadurch sind zusätzlich Temperaturunterschiede des Strömungsmediums am Austritt der Verdampferrohre besonders zuverlässig besonders gering gehalten.

Benachbarte Verdampfer- bzw. Dampferzeugerrohre sind an ihren Längsseiten vorteilhafterweise über Metallbänder, sogenannte Flossen, gasdicht miteinander verschweißt. Diese Flossen können im Herstellungsverfahren der Rohre bereits fest mit den Rohren verbunden sein und mit diesen eine Einheit bilden. Diese aus einem Rohr und Flossen gebildete Einheit wird auch als Flossenrohr bezeichnet. Die Flossenbreite beeinflußt den Wärmeeintrag in die Verdampfer- bzw. Dampferzeugerrohre. Daher ist die Flossenbreite vorzugsweise abhängig von der Position der jeweiligen Verdampfer- bzw. Dampferzeugerrohre im Durchlaufdampferzeuger an ein heizgasseitig vorgebbares Beheizungsprofil angepaßt. Als Beheizungsprofil kann dabei ein aus Erfahrungswerten ermitteltes typisches Beheizungsprofil oder auch eine grobe Abschätzung, wie beispielsweise ein stufenförmiges Beheizungsprofil, vorgegeben sein. Durch die geeignet gewählten Flossenbreiten ist auch bei stark unterschiedlicher Beheizung verschiedener Verdampfer- bzw. Dampferzeugerrohre ein Wärmeeintrag in alle Verdampfer- bzw. Dampferzeugerrohre derart erreichbar, daß Temperaturunterschiede des Strömungsmediums am Austritt aus den Verdampfer- bzw. Dampferzeugerrohren besonders gering gehalten sind. Auf diese Weise sind vorzeitige Materialermüdungen als Folge von Wärmespannungen zuverlässig verhindert. Dadurch weist der Durchlaufdampferzeuger eine besonders lange Lebensdauer auf.

In dem Horizontalgaszug sind vorteilhafterweise eine Anzahl von Überhitzerheizflächen angeordnet, die annähernd senkrecht zur Hauptströmungsrichtung des Heizgases angeordnet und deren Rohre für eine Durchströmung des Strömungsmediums parallel geschaltet sind. Diese in hängender Bauweise angeordneten, auch als Schottheizflächen bezeichneten Überhitzerheizflächen werden überwiegend konvektiv beheizt und sind strömungsmediumseitig den Verdampferrohren der Brennkammer nachgeschaltet. Hierdurch ist eine besonders günstige Ausnutzung der Heizgaswärme gewährleistet.

Vorteilhafterweise weist der Vertikalgaszug eine Anzahl von Konvektionsheizflächen auf, die aus annähernd senkrecht zur Hauptströmungsrichtung des Heizgases angeordneten Rohren gebildet sind. Diese Rohre einer Konvektionsheizfläche sind für eine Durchströmung des Strömungsmediums parallel geschaltet. Auch diese Konvektionsheizflächen werden überwiegend konvektiv beheizt.

Um weiterhin eine besonders vollständige Ausnutzung der Wärme des Heizgases zu gewährleisten, weist der Vertikalgaszug vorteilhafterweise einen Economizer auf.

Vorteilhafterweise sind die Brenner an der Stirnwand der Brennkammer angeordnet, also an derjenigen Seitenwand der Brennkammer, die der Abströmöffnung zum Horizontalgaszug gegenüberliegt. Ein derartig ausgebildeter Durchlaufdampferzeuger ist auf besonders einfache Weise an die Ausbrandlänge des fossilen Brennstoffs anpaßbar. Unter Ausbrandlänge des fossilen Brennstoffs ist dabei die Heizgasgeschwindigkeit in horizontaler Richtung bei einer bestimmten mittleren Heizgastemperatur multipliziert mit der Ausbrandzeit t_{A} der Flamme des fossilen Brennstoffs zu verstehen. Die für den jeweiligen Durchlaufdampferzeuger maximale Ausbrandlänge ergibt sich dabei bei der Dampfleistung M bei Vollast des Durchlaufdampferzeugers, dem sogenannten Vollastbetrieb. Die Ausbrandzeit t_{A} der Flamme des fossilen Brennstoffs wiederum ist die Zeit, die beispielsweise ein Kohlenstaubkorn mittlerer Größe benötigt, um bei einer bestimmten mittleren Heizgastemperatur vollständig auszubrennen.

Vorteilhafterweise ist der untere Bereich der Brennkammer als Trichter ausgebildet. Auf diese Weise kann beim Betrieb des Durchlaufdampferzeugers bei der Verbrennung des fossilen Brennstoffs anfallende Asche besonders einfach abgeführt werden, beispielsweise in eine unter dem Trichter angeordnete Entaschungseinrichtung. Bei dem fossilen Brennstoff kann es sich dabei um Kohle in fester Form handeln.

Um Materialschäden und eine unerwünschte Verschmutzung des Horizontalgaszuges, beispielsweise aufgrund des Eintrags von schmelzflüssiger Asche einer hohen Temperatur, besonders gering zu halten, ist die durch den Abstand von der Stirnwand zum Eintrittsbereich des Horizontalgaszuges definierte Länge der Brennkammer vorteilhafterweise mindestens gleich der Ausbrandlänge des fossilen Brennstoffs beim Vollastbetrieb des Durchlaufdampferzeugers. Diese horizontale Länge der Brennkammer wird im allgemeinen mindestens 80 % der Höhe der Brennkammer betragen, gemessen von der Trichteroberkante, wenn der untere Bereich der Brennkammer trichterförmig ausgeführt ist, bis zur Brennkammerdecke.

Die Länge L (angegeben in m) der Brennkammer ist für eine besonders günstige Ausnutzung der Verbrennungswärme des fossilen Brennstoffs vorteilhafterweise als Funktion der Dampfleistung M (angegeben in kg/s) des Durchlaufdampferzeugers bei Vollast, der Ausbrandzeit t_{A} (angegeben in s) der Flamme des fossilen Brennstoffs und der Austrittstemperatur T_{BRK} (angegeben in °C) des Heizgases aus der Brennkammer gewählt. Dabei gilt bei gegebener Dampfleistung M des Durchlaufdampferzeugers bei Vollast für die Länge L der Brennkammer näherungsweise der größere Wert der beiden Funktionen (I) und (II): $L ( M , {t}_{A} ) = ( {C}_{1} + {C}_{2} ⋅ M ) ⋅ {t}_{A}$ und $L ( M , {T}_{BRK} ) = {C}_{3} . {T}_{BRK} + {C}_{4} ) M + {C}_{5} ⁢ {\left({T}_{BRK}\right)}^{2} + {C}_{6} . {T}_{BRK} + {C}_{7}$ mit
C₁ = 8 m/s und
C₂ = 0,0057 m/kg und
C₃ = -1,905 · 10⁻⁴ (m · s)/(kg°C) und
C₄ = 0,286 (s · m)/kg und
C₅ = 3 · 10⁻⁴ m/(°C)² und
C₆ = -0,842 m/°C und
C₇ = 603,41 m.

Unter "näherungsweise" ist hierbei eine zulässige Abweichung der Länge L der Brennkammer vom durch die jeweilige Funktion definierten Wert um +20%/-10% zu verstehen.

Die mit der Erfindung erzielten Vorteile bestehen insbesondere darin, daß durch die schleifenförmige Führung einiger Verdampferrohre in der Umfassungswand der Brennkammer, Temperaturunterschiede in der unmittelbaren Umgebung der Verbindung der Brennkammer mit dem Horizontalgaszug beim Betrieb des Durchlaufdampferzeugers besonders gering ausfallen. Die durch Temperaturunterschiede zwischen unmittelbar benachbarten Verdampferrohren der Brennkammer und Dampferzeugerrohren des Horizontalgaszugs verursachten Wärmespannungen an der Verbindung der Brennkammer mit dem Horizontalgaszug bleiben daher beim Betrieb des Durchlaufdampferzeugers weit unter den Werten, bei denen beispielsweise die Gefahr von Rohrreißern gegeben ist. Damit ist der Einsatz einer horizontalen Brennkammer in einem Durchlaufdampferzeuger auch mit vergleichsweise langer Lebensdauer möglich. Durch die Auslegung der Brennkammer für eine annähernd horizontale Hauptströmungsrichtung des Heizgases ist außerdem eine besonders kompakte Bauweise des Durchlaufdampferzeugers gegeben. Dies ermöglicht bei Einbindung des Durchlaufdampferzeugers in ein Kraftwerk mit einer Dampfturbine auch besonders kurze Verbindungsrohre von dem Durchlaufdampferzeuger zu der Dampfturbine.

Ein Ausführungsbeispiel der Erfindung wird anhand einer Zeichnung näher erläutert. Darin zeigen:
- FIG 1: schematisch einen fossilbeheizten Durchlaufdampferzeuger in Zweizugbauart in Seitenansicht und
- FIG 2: schematisch einen Längsschnitt durch ein einzelnes Verdampferrohr,
- FIG 3: ein Koordinatensystem mit den Kurven K₁ bis K₆,
- FIG 4: schematisch den Verbindungsabschnitt der Brennkammer mit dem Horizontalgaszug,
- FIG 5: schematisch den Verbindungsabschnitt der Brennkammer mit dem Horizontalgaszug und
- FIG 6: ein Koordinatensystem mit den Kurven U₁ bis U₄.

Einander entsprechende Teile sind in allen Figuren mit den gleichen Bezugszeichen versehen.

Der fossilbeheizbare Durchlaufdampferzeuger 2 gemäß Figur 1 ist einer nicht näher dargestellten Kraftwerksanlage zugeordnet, die auch eine Dampfturbinenanlage umfaßt. Dabei ist der Durchlaufdampferzeuger 2 für eine Dampfleistung bei Vollast von mindestens 80 kg/s ausgelegt. Der im Durchlaufdampferzeuger 2 erzeugte Dampf wird dabei zum Antrieb der Dampfturbine genutzt, die ihrerseits wiederum einen Generator zur Stromerzeugung antreibt. Der durch den Generator erzeugte Strom ist dabei zur Einspeisung in ein Verbund- oder ein Inselnetz vorgesehen.

Der fossilbeheizte Durchlaufdampferzeuger 2 umfaßt eine in horizontaler Bauweise ausgeführte Brennkammer 4, der heizgasseitig über einen Horizontalgaszug 6 ein Vertikalgaszug 8 nachgeschaltet ist. Der untere Bereich der Brennkammer 4 ist durch einen Trichter 5 mit einer Oberkante entsprechend der Hilfslinie mit den Endpunkten X und Y gebildet. Durch den Trichter 5 kann beim Betrieb des Durchlaufdampferzeugers 2 Asche des fossilen Brennstoffs B in eine darunter angeordnete Entaschungseinrichtug 7 abgeführt werden. Die Umfassungswände 9 der Brennkammer 4 sind aus gasdicht miteinander verschweißten, vertikal angeordneten Verdampferrohren 10 gebildet, von denen eine Anzahl N parallel mit Strömungsmedium S beaufschlagbar ist. Dabei ist eine Umfassungswand 9 der Brennkammer 4 die Stirnwand 11. Zusätzlich sind auch die Seitenwände 12 des Horizontalgaszugs 6 bzw. 14 des Vertikalgaszugs 8 aus gasdicht miteinander verschweißten, vertikal angeordneten Dampferzeugerrohren 16 bzw. 17 gebildet. Dabei sind eine Anzahl der Dampferzeugerrohre 16 bzw. 17 jeweils parallel mit Strömungsmedium S beaufschlagbar.

Einer Anzahl der Verdampferrohre 10 der Brennkammer 4 ist strömungsmediumsseitig ein Eintrittssammler-System 18 für Strömungsmedium S vorgeschaltet und ein Austrittssammler-System 20 nachgeschaltet. Das Eintrittssammler-System 18 umfaßt dabei eine Anzahl von parallelen Eintritsssammlern. Dabei ist zum Zuführen von Strömungsmedium S in das Eintrittssammler-System 18 der Verdampferrohre 10 ein Leitungssystem 19 vorgesehen. Das Leitungssystems 19 umfaßt mehrere parallel geschaltete Leitungen, die jeweils mit einem der Eintrittssammler des Eintrittssammler-Systems 18 verbunden sind.

In gleicher Weise ist den parallel mit Strömungsmedium S beaufschlagbaren Dampferzeugerrohren 16 der Seitenwände 12 des Horizontalgaszugs 6 ein gemeinsames Eintrittssammlersystem 21 vorgeschaltet und ein gemeinsames Austrittssammlersystem 22 nachgeschaltet. Dabei ist zum Zuführen von Strömungsmedium S in das Eintrittssammler-System 21 der Dampferzeugerrohre 16 ebenfalls ein Leitungssystem 19 vorgesehen. Das Leitungssystem umfaßt auch hier mehrere parallel geschaltete Leitungen, die jeweils mit einem der Eintrittssammler des Eintrittssammler-Systems 21 verbunden sind.

Durch diese Ausgestaltung des Durchlaufdampferzeugers 2 mit Eintrittssammler-Systemen 18, 21 und Austrittssammler-Systemen 20, 22 ist ein besonders zuverlässiger Druckausgleich zwischen den parallel geschalteten Verdampferrohren 10 der Brennkammer 4 bzw. den parallel geschalteten Dampferzeugerrohren 16 des Horizontalgaszugs 6 in der Weise möglich, daß jeweils alle parallel geschalteten Verdampfer- bzw. Dampferzeugerrohre 10 bzw. 16 den gleichen Gesamtdruckverlust aufweisen. Dies bedeutet, daß bei einem mehr beheizten Verdampferrohr 10 bzw. Dampferzeugerrohr 16 im Vergleich zu einem minderbeheizten Verdampferrohr 10 bzw. Dampferzeugerrohr 16 der Durchsatz steigen muß.

Die Verdampferrohre 10 weisen - wie in Figur 2 dargestellt - einen Rohrinnendurchmesser D und auf ihrer Innenseite Rippen 40 auf, die eine Art mehrgängiges Gewinde bilden und eine Rippenhöhe C haben. Dabei ist der Steigungswinkel α zwischen einer zur Rohrachse senkrechten Ebene 42 und den Flanken 44 der auf der Rohrinnenseite angeordneten Rippen 40 kleiner als 55°. Dadurch werden ein besonders hoher Wärmeübergang von den Innenwänden der Verdampferrohre 10 an das in den Verdampferrohren 10 geführte Strömungsmedium S und gleichzeitig besonders niedrige Temperaturen der Rohrwand erreicht.

Der Rohrinnendurchmesser D der Verdampferrohre 10 der Brennkammer 4 ist abhängig von der jeweiligen Position der Verdampferrohre 10 in der Brennkammer 4 gewählt. Auf diese Weise ist der Durchlaufdampferzeuger 2 an die unterschiedlich starke Beheizung der Verdampferrohre 10 angepaßt. Diese Auslegung der Verdampferrohre 10 der Brennkammer 4 gewährleistet besonders zuverlässig, daß Temperaturunterschiede des Strömungsmediums S beim Austritt aus den Verdampferrohren 10 besonders gering gehalten sind.

Als Mittel zum Reduzieren des Durchflusses des Strömungsmediums S sind ein Teil der Verdampferrohre 10 mit Drosseleinrichtungen ausgestattet, die in der Zeichnung nicht näher dargestellt sind. Die Drosseleinrichtungen sind als den Rohrinnendurchmesser D an einer Stelle verkleinernde Lochblenden ausgeführt und bewirken beim Betrieb des Durchlaufdampferzeugers 2 eine Reduzierung des Durchsatzes des Strömungsmediums S in minderbeheizten Verdampferrohren 10, wodurch der Durchsatz des Strömungsmediums S der Beheizung angepaßt wird.

Weiterhin sind als Mittel zum Reduzieren des Durchsatzes des Strömungsmediums S in den Verdampferrohren 10 eine oder mehrere nicht näher dargestellte Leitungen des Leitungssystems 19 mit Drosseleinrichtungen, insbesondere Drosselarmaturen, ausgestattet.

Benachbarte Verdampfer- bzw. Dampferzeugerrohre 10, 16, 17 sind in nicht näher in der Zeichnung dargestellter Weise an ihren Längsseiten über Flossen gasdicht miteinander verschweißt. Durch eine geeignete Wahl der Flossenbreite kann nämlich die Beheizung der Verdampfer- bzw. Dampferzeugerrohre 10, 16, 17 beeinflußt werden. Daher ist die jeweilige Flossenbreite an ein heizgasseitig vorgebbares Beheizungsprofil angepaßt, das von der Position der jeweiligen Verdampfer- bzw. Dampferzeugerrohre 10, 16, 17 im Durchlaufdampferzeuger 2 abhängt. Das Beheizungsprofil kann dabei ein aus Erfahrungswerten ermitteltes typisches Beheizungsprofil oder auch eine grobe Abschätzung sein. Dadurch sind Temperaturunterschiede am Austritt der Verdampfer- bzw. Dampferzeugerrohre 10, 16, 17 auch bei stark unterschiedlicher Beheizung der Verdampfer- bzw. Dampferzeugerrohre 10, 16, 17 besonders gering gehalten. Auf diese Weise sind Materialermüdungen als Folge von Wärmespannungen zuverlässig verhindert, was eine lange Lebensdauer des Durchlaufdampferzeugers 2 gewährleistet.

Bei der Berohrung der horizontalen Brennkammer 4 ist zu berücksichtigen, daß die Beheizung der einzelnen, miteinander gasdicht verschweißten Verdampferrohre 10 beim Betrieb des Durchlaufdampferzeugers 2 sehr unterschiedlich ist. Deswegen wird die Auslegung der Verdampferrohre 10 hinsichtlich ihrer Innenberippung, ihrer Flossenverbindung zu benachbarten Verdampferrohren 10 und ihres Rohrinnendurchmessers D so gewählt, daß alle Verdampferrohre 10 trotz unterschiedlicher Beheizung annähernd gleiche Austrittstemperaturen des Strömungsmediums S aufweisen und eine ausreichende Kühlung aller Verdampferrohre 10 für alle Betriebszustände des Durchlaufdampferzeugers 2 gewährleistet ist. Eine Minderbeheizung einiger Verdampferrohre 10 beim Betrieb des Durchlaufdampferzeugers 2 wird dabei durch den Einbau von Drosseleinrichtungen zusätzlich berücksichtigt.

Die Rohrinnendurchmesser D der Verdampferrohre 10 in der Brennkammer 4 sind in Abhängigkeit von ihrer jeweiligen Position in der Brennkammer 4 gewählt. Dabei weisen Verdampferrohre 10, die beim Betrieb des Durchlaufdampferzeugers 2 einer stärkeren Beheizung ausgesetzt sind, einen größeren Rohrinnendurchmesser D auf als Verdampferrohre 10, die beim Betrieb des Durchlaufdampferzeugers 2 geringer beheizt werden. Damit wird gegenüber dem Fall mit gleichen Rohrinnendurchmessern erreicht, daß sich der Durchsatz des Strömungsmediums S in den Verdampferrohren 10 mit größerem Rohrinnendurchmesser D erhöht und dadurch Temperaturdifferenzen am Austritt der Verdampferrohre 10 infolge unterschiedlicher Beheizung reduziert werden. Eine weitere Maßnahme, die Durchströmung der Verdampferrohre 10 mit Strömungsmedium S an die Beheizung anzupassen, ist der Einbau von Drosseleinrichtungen in einen Teil der Verdampferrohre 10 und/oder in das zur Zuführung von Strömungsmedium S vorgesehene Leitungssystem 19. Um dagegen die Beheizung an den Durchsatz des Strömungsmediums S durch die Verdampferrohre 10 anzupassen, kann die Flossenbreite in Abhängigkeit von der Position der Verdampferrohre 10 in der Brennkammer 4 gewählt werden. Alle genannten Maßnahmen bewirken trotz stark unterschiedlicher Beheizung der einzelnen Verdampferrohre 10 eine annähernd gleiche spezifische Wärmeaufnahme des in den Verdampferrohren 10 geführten Strömungsmediums S beim Betrieb des Durchlaufdampferzeugers 2 und somit nur geringe Temperaturdifferenzen des Strömungsmediums S an deren Austritt. Die Innenberippung der Verdampferrohre 10 ist dabei derart ausgelegt, daß eine besonders zuverlässige Kühlung der Verdampferrohre 10 trotz unterschiedlicher Beheizung und Durchströmung mit Strömungsmedium S bei allen Lastzuständen des Durchlaufdampferzeugers 2 gewährleistet ist.

Der Horizontalgaszug 6 weist eine Anzahl von als Schottheizflächen ausgebildeten Überhitzerheizflächen 23 auf, die in hängender Bauweise annähernd senkrecht zur Hauptströmungsrichtung 24 des Heizgases G angeordnet und deren Rohre für eine Durchströmung des Strömungsmediums S jeweils parallel geschaltet sind. Die Überhitzerheizflächen 23 werden überwiegend konvektiv beheizt und sind strömungsmediumsseitig den Verdampferrohren 10 der Brennkammer 4 nachgeschaltet.

Der Vertikalgaszug 8 weist eine Anzahl von überwiegend konvektiv beheizbaren Konvektionsheizflächen 26 auf, die aus annähernd senkrecht zur Hauptströmungsrichtung 24 des Heizgases G angeordneten Rohren gebildet sind. Diese Rohre sind für eine Durchströmung des Strömungsmediums S jeweils parallel geschaltet. Außerdem ist in dem Vertikalgaszug 8 ein Economizer 28 angeordnet. Ausgangsseitig mündet der Vertikalgaszug 8 in einen weiteren Wärmetauscher, beispielsweise in einen Luftvorwärmer und von dort über einen Staubfilter in einen Kamin. Die dem Vertikalgaszug 8 nachgeschalteten Bauteile sind in der Zeichnung nicht näher dargestellt.

Der Durchlaufdampferzeuger 2 ist mit einer horizontalen Brennkammer 4 mit besonders niedriger Bauhöhe ausgeführt und somit mit besonders geringem Herstellungs- und Montageaufwand errichtbar. Hierzu weist die Brennkammer 4 des Durchlaufdampferzeugers 2 eine Anzahl von Brennern 30 für fossilen Brennstoff B auf, die an der Stirnwand 11 der Brennkammer 4 in der Höhe des Horizontalgaszuges 6 angeordnet sind. Bei dem fossilen Brennstoff B kann es sich dabei um feste Brennstoffe, insbesondere Kohle handeln.

Damit der fossile Brennstoff B, beispielsweise Kohle in fester Form, zur Erzielung eines besonders hohen Wirkungsgrads besonders vollständig ausbrennt und Materialschäden der heizgasseitig gesehen ersten Überhitzerheizfläche 23 des Horizontalgaszuges 6 und eine Verschmutzung derselben, beispielsweise durch Eintrag von schmelzflüssiger Asche mit hoher Temperatur, besonders zuverlässig verhindert sind, ist die Länge L der Brennkammer 4 derart gewählt, daß sie die Ausbrandlänge des fossilen Brennstoffs B beim Vollastbetrieb des Durchlaufdampferzeugers 2 übersteigt. Die Länge L ist dabei der Abstand von der Stirnwand 11 der Brennkammer 4 zum Eintrittsbereich 32 des Horizontalgaszugs 6. Die Ausbrandlänge des fossilen Brennstoffs B ist dabei definiert als die Heizgasgeschwindigkeit in horizontaler Richtung bei einer bestimmten mittleren Heizgastemperatur multipliziert mit der Ausbrandzeit t_{A} der Flamme F des fossilen Brennstoffs B. Die für den jeweiligen Durchlaufdampferzeuger 2 maximale Ausbrandlänge ergibt sich beim Vollastbetrieb des jeweiligen Durchlaufdampferzeugers 2. Die Ausbrandzeit t_{A} der Flamme F des Brennstoffs B wiederum ist die Zeit, die beispielsweise ein Kohlenstaubkorn mittlerer Größe zum vollständigen Ausbrennen bei einer bestimmten mittleren Heizgastemperatur benötigt.

Um eine besonders günstige Ausnutzung der Verbrennungswärme des fossilen Brennstoffs B zu gewährleisten, ist die Länge L (angegeben in m) der Brennkammer 4 in Abhängigkeit von der Austrittstemperatur T_{BRK} (angegeben in °C) des Heizgases G aus der Brennkammer 4, der Ausbrandzeit t_{A} (angegeben in s) der Flamme F des fossilen Brennstoffs B und der Dampfleistung M (angegeben in kg/s) des Durchlaufdampferzeugers 2 bei Vollast geeignet gewählt. Diese horizontale Länge L der Brennkammer 4 beträgt dabei mindestens 80 % der Höhe H der Brennkammer 4. Die Höhe H wird dabei von der Oberkante des Trichters 5 der Brennkammer 4, in Figur 1 durch die Hilfslinie mit den Endpunkten X und Y markiert, bis zur Brennkammerdecke gemessen. Die Länge L der Brennkammer 4 bestimmt sich näherungsweise über die Funktionen (I) und (II): $L ( M , {t}_{A} ) = ( {C}_{1} + {C}_{2} ⋅ M ) ⋅ {t}_{A}$ und $L ( M , {T}_{BRK} ) = {C}_{3} . {T}_{BRK} + {C}_{4} ) M + {C}_{5} ⁢ {\left({T}_{BRK}\right)}^{2} + {C}_{6} . {T}_{BRK} + {C}_{7}$ mit
C₁ = 8 m/s und
C₂ = 0,0057 m/kg und
C₃ = -1,905 · 10⁻⁴ (m · s)/(kg°C) und
C₄ = 0,286 (s · m)/kg und
C₅ = 3 · 10⁻⁴ m/(°C)² und
C₆ = -0,842 m/°C und
C₇ = 603,41 m.

Näherungsweise ist hierbei als eine zulässige Abweichung der Länge L der Brennkammer 4 um +20%/-10% vom durch die jeweilige Funktion definierten Wert zu verstehen. Dabei gilt bei der Auslegung des Durchlaufdampferzeugers 2 für eine vorgegebene Dampfleistung M des Durchlaufdampferzeugers 2 bei Vollast der größere Wert aus den Funktionen (I) und (II) für die Länge L der Brennkammer 4.

Als Beispiel für eine mögliche Auslegung des Durchlaufdampferzeugers 2 sind für einige Längen L der Brennkammer 4 in Abhängigkeit von der Dampfleistung M des Durchlaufdampferzeugers 2 bei Vollast in das Koordinatensystem gemäß Figur 3 sechs Kurven K₁ bis K₆ eingezeichnet. Dabei sind den Kurven jeweils folgende Parameter zugeordnet:

| | |
|---|---|
| K₁: t_{A} = 3s | gemäß (I), |
| K₂: t_{A} = 2,5s | gemäß (I), |
| K₃ : t_{A} = 2s | gemäß (I), |
| K₄ : T_{BRK} = 1200°C | gemäß (II), |
| K₅: T_{BRK} = 1300°C | gemäß (II), |
| K₆: T_{BRK} = 1400°C | gemäß (II). |

Zur Bestimmung der Länge L der Brennkammer 4 sind somit beispielsweise für die Ausbrandzeit t_{A} = 3s der Flamme F des fossilen Brennstoffs B und die Austrittstemperatur T_{BRK} = 1200°C des Heizgases G aus der Brennkammer 4 die Kurven K₁ und K₄ heranzuziehen. Daraus ergibt sich bei einer vorgegebenen Dampfleistung M des Durchlaufdampferzeugers 2 bei Vollast
von M = 80 kg/s eine Länge von L = 29 m gemäß K₄,
von M = 160 kg/s eine Länge von L = 34 m gemäß K₄,
von M = 560 kg/s eine Länge von L = 57 m gemäß K₄.

Es gilt also stets die als durchgezogene Linie gezeichnete Kurve K₄.

Für die Ausbrandzeit t_{A} = 2,5s der Flamme F des fossilen Brennstoffs B und die Austrittstemperatur des Heizgases G aus der Brennkammer T_{BRK} = 1300°C sind beispielsweise die Kurven K₂ und K₅ heranzuziehen. Daraus ergibt sich bei einer vorgegebenen Dampfleistung M des Durchlaufdampferzeugers 2 bei Vollast
von M = 80 kg/s eine Länge von L = 21 m gemäß K₂,
von M = 180 kg/s eine Länge von L = 23 m gemäß K₂ und K₅,
von M = 560 kg/s eine Länge von L = 37 m gemäß K₅.

Es gilt also bis M = 180 kg/s der Teil der Kurve K₂, die als durchgezogene Linie gezeichnet ist und nicht die in diesem Wertebereich von M als gestrichelte Linie gezeichnete Kurve K₅. Für Werte von M, die größer als 180 kg/s sind, gilt der Teil der Kurve K₅, der als durchgezogene Linie gezeichnet ist und nicht die in diesem Wertebereich von M als gestrichelte Linie gezeichnete Kurve K₂.

Der Ausbrandzeit t_{A} = 2s der Flamme F des fossilen Brennstoffs B und der Austrittstemperatur T_{BRK} = 1400°C des Heizgases G aus der Brennkammer 4 sind beispielsweise die Kurven K₃ und K₆ zugeordnet. Daraus ergibt sich bei einer vorgegebenen Dampfleistung M des Durchlaufdampferzeugers 2 bei Vollast
von M = 80 kg/s eine Länge von L = 18 m gemäß K₃,
von M = 465 kg/s eine Länge von L = 21 m gemäß K₃ und K₆,
von M = 560 kg/s eine Länge von L = 23 m gemäß K₆.

Es gilt also für Werte von M bis 465 kg/s die als durchgezogene Linie in diesem Bereich gezeichnete Kurve K₃ und nicht die als gestrichelte Linie in diesem Bereich gezeichnete Kurve K₆. Für Werte von M die größer als 465 kg/s sind gilt der Teil der als durchgezogene Linie gezeichneten Kurve K₆ und nicht der Teil der als gestrichelte Linie gezeichneten Kurve K₃.

Damit zwischen dem Austrittsbereich 34 der Brennkammer 4 und dem Eintrittsbereich 32 des Horizontalgaszugs 6 beim Betrieb des Durchlaufdampferzeugers 2 vergleichsweise geringe Temperaturunterschiede auftreten, sind die Verdampferrohre 50 und 52 in dem in Figur 1 markierten Verbindungsabschnitt Z in besonderer Weise geführt. Dieser Verbindungsabschnitt Z ist in Figur 4 und 5 in alternativer Ausführung im Detail dargestellt und umfaßt den Austrittsbereich 34 der Brennkammer 4 und Eintrittsbereich 32 des Horizontalgaszugs 6. Dabei ist das Verdampferrohr 50 ein unmittelbar mit der Seitenwand 12 des Horizontalgaszugs 6 verschweißtes Verdampferrohr 10 der Umfassungswand 9 der Brennkammer 4 und das Verdampferrohr 52 ein diesem unmittelbar benachbartes Verdampferrohr 10 der Umfassungswand 9 der Brennkammer 4. Das Dampferzeugerrohr 54 ist ein unmittelbar mit der Umfassungswand 9 der Brennkammer 4 verschweißtes Dampferzeugerrohr 16 des Horizontalgaszugs 6, und das Dampferzeugerrohr 56 ist ein diesem unmittelbar benachbartes Dampferzeugerrohr 10 der Seitenwand 12 des Horizontalgaszugs 6.

Das Verdampferrohr 50 tritt entsprechend der Figur 4 erst oberhalb des Eintrittsabschnitts E der Umfassungswand 9 der Brennkammer 4 in diese Umfassungswand 9 ein. Dabei ist das Verdampferrohr 50 eingangsseitig über das Leitungssystem 19 mit dem Economizer 26 verbunden. Dadurch wird eine Entlüftung des Verdampferrohrs 50 vor dem Anfahren des Durchlaufdampferzeugers 2 und somit eine besonders zuverlässige Durchströmung desselben erzielt. Das Verdampferrohr 50 ist zunächst für eine Führung des Strömungsmediums S von oben nach unten vorgesehen. Dann ändert sich die Führung des Verdampferrohrs 50 in unmittelbarer Nähe des Eintrittssammler-Systems 18 um 180°, so daß dann eine Strömung des Strömungsmediums S im Verdampferrohr 50 von unten nach oben erfolgen kann. Oberhalb der Stelle, an der das Verdampferrohr 50 in die Umfassungswand 9 der Brennkammer 4 eingetreten ist, ist das Verdampferrohr 50 um eine Rohrteilung seitenversetzt - in Richtung auf die Brenner 30 - in der Umfassungswand 9 nach oben geführt. Das Verdampferrohr 50 ist also im letzten Abschnitt in vertikaler Flucht mit dem ersten Abschnitt des Verdampferrohrs 50 geführt.

Das Dampferzeugerrohr 54 der Seitenwand 12 des Horizontalgaszugs 6 ist nach seinem Austritt aus dem Eintrittssammler-System 21 erst außerhalb der Seitenwand 12 des Horizontalgaszugs 6 geführt. Erst oberhalb der Stelle, an der das Verdampferrohr 50 seitenversetzt weitergeführt ist, tritt das Dampferzeugerrohr 54 in die Seitenwand 12 des Horizontalgaszugs 6 ein. An der Verbindung 36 zwischen der Umfassungswand 9 der Brennkammer 4 und der Seitenwand 12 des Horizontalgaszugs 6 gehört also der untere Teil zu der Umfassungswand 9 der Brennkammer 4 und der obere Teil zu der Seitenwand 12 des Horizontalgaszugs 6. Das Verdampferrohr 52 bzw. das Dampferzeugerrohr 56 sind wie die anderen Verdampferrohre 10 bzw. Dampferzeugerrohre 16 vertikal in der Umfassungswand 9 der Brennkammer 4 bzw. in der Seitenwand 12 des Horizontalgaszugs 6 geführt und eingangsseitig mit dem Eintrittssammler-System 18 bzw. 21 und ausgangsseitig mit dem Austrittssammler-System 20 bzw. 22 verbunden.

Eine andere mögliche Ausführungsform für den Verbindungsabschnitt Z der Umfassungswand 9 der Brennkammer 4 mit der Seitenwand 12 des Horizontalgaszugs 6 ist in Figur 5 dargestellt. Hierbei tritt das eingangsseitig über das Leitungssystem 19 mit dem Economizer 26 verbundene Verdampferrohr 50 um eine Rohrteilung seitenversetzt oberhalb des Eintrittsabschnitts E in die Umfassungswand 9 der Brennkammer 4 ein. Um eine Rohrteilung seitenversetzt bedeutet hier, daß der Eintritt des Verdampferrohrs 50 in die Umfassungswand 9 der Brennkammer 4 um eine Rohrlage entfernt von der Verbindung 36 der Brennkammer 4 mit dem Horizontalgaszug 6 erfolgt. Die Führung des Verdampferrohrs 50 ändert sich in unmittelbarer Nähe des Eintrittssammler-Systems 18 um 90°, und die Führung des Verdampferrohrs 50 erfolgt außerhalb der Umfassungswand 9 der Brennkammer 4 in Richtung der Seitenwand 12 des Horizontalgaszugs 6. Vor dem Eintritt in die Seitenwand 12 des Horizontalgaszugs 6 ändert sich die Führung des Verdampferrohrs 50 erneut um 90° in Richtung auf das Austrittssammler-System 22 hin. Das Verdampferrohr 50 wird dabei um eine Rohrlage entfernt von der Verbindung 36 der Brennkammer 4 mit dem Horizontalgaszug 6 vertikal in der Seitenwand 12 des Horizontalgaszugs 6 geführt. In der Seitenwand 12 des Horizontalgaszugs 6 erfolgt erneut - unterhalb des Eintritts des Verdampferrohrs 50 in die Umfassungswand 9 der Brennkammer 4 - ein Richtungswechsel des Verdampferrohrs 50 in vertikaler Richtung um eine Rohrlage seitenversetzt, so daß nun das Verdampferrohr 50 direkt an die Verbindung 36 der Brennkammer 4 mit dem Horizontalgaszug 6 grenzt. Oberhalb der Höhe des Eintritts des Verdampferrohrs 50 in die Umfassungswand 9 der Brennkammer 4 erfolgt erneut ein Wechsel der Führung des Verdampferrohrs 50, und zwar von der Seitenwand 12 des Horizontalgaszugs 6 in die Umfassungswand 9 der Brennkammer 4. In der Umfassungswand 9 der Brennkammer 4 ist das Verdampferrohr 50 dann in seinem letzten Abschnitt entlang der Verbindung 36 der Brennkammer 4 mit dem Horizontalgaszug 6 vertikal hin zum Austrittssammler-System 20 geführt.

Die Führung des Verdampferrohrs 52 schmiegt sich dabei an die Führung des Verdampferrohrs 50 an. Das Verdampferrohr 52 tritt unterhalb des Eintritts des Verdampferrohrs 50 in die Umfassungswand 9 der Brennkammer 4 ein und ist eingangsseitig über das Leitungssystem 19 mit dem Economizer 28 verbunden. Der Eintritt des Verdampferrohrs 52 erfolgt dabei in der Rohrlage, die an die Verbindung 36 der Brennkammer 4 mit dem Horizontalgaszug 6 grenzt. Nach dem Eintritt des Verdampferrohrs 52 in die Umfassungswand 9 der Brennkammer 4 ist das Verdampferrohr 52 vertikal von oben nach unten geführt. In unmittelbarer Nähe des Eintrittssammler-Systems 18 erfolgt eine Änderung der Führung des Verdampferrohrs 52 um 90° in Richtung auf die Seitenwand 12 der Horizontalgaszugs 6. Es ändert seine Richtung nochmals um 90° auf der Höhe der ersten Rohrlage, die an die Verbindung 36 der Brennkammer 4 mit dem Horizontalgaszug 6 grenzt, und tritt in die Seitenwand 12 des Horizontalgaszugs 6 ein. Ab dieser Höhe ist das Verdampferrohr 52 vertikal in der Seitenwand 12 des Horizontalgaszugs 6 geführt. Es bildet also das verbindende Rohr der Seitenwand 12 des Horizontalgaszugs 6 zu der Umfassungswand 9 der Brennkammer 4. Das Verdampferrohr 52 verläßt die Seitenwand 12 des Horizontalgaszugs 6 oberhalb der Höhe des Eintritts des Verdampferrohrs 52 in die Umfassungswand 9 der Brennkammer 4, um oberhalb des Eintritts des Verdampferrohrs 52 in der Umfassungswand 9 der Brennkammer 4 in vertikaler Richtung geführt zu werden, und zwar in vertikaler Flucht mit dem Eintritt des Verdampferrohrs 52. Oberhalb des Eintritts des Verdampferrohrs 50 in die Umfassungswand 9 der Brennkammer 4 ändert sich die Führung des Verdampferrohrs 52 erneut, um dann in vertikaler Flucht mit dem ersten Abschnitt des Verdampferrohrs 50 vertikal in der Umfassungswand 9 der Brennkammer 4 geführt zu werden. Der letzte Abschnitt des Verdampferrohrs 52 ist also in vertikaler Flucht mit dem ersten Abschnitt des Verdampferrohrs 50 geführt. Sowohl das Verdampferrohr 50 als auch das Verdampferrohr 52 sind eingangsseitig mit dem Leitungssystem 19 zwischen dem Economizer 28 und dem Eintrittssammler-System 18 und ausgangsseitig mit dem Austrittssammler-System 20 verbunden.

Das Dampferzeugerrohr 54 ist eingangsseitig mit dem Eintrittssammler-System 21 verbunden. Nach dem Austritt des Dampferzeugerrohrs 54 aus dem Eintrittssammler-System 21 ist das Dampferzeugerrohr 54 außerhalb des Horizontalgaszugs 6 geführt. Oberhalb des Wechsels des Verdampferrohrs 50 von der Seitenwand 12 des Horizontalgaszugs 6 in die Umfassungswand 9 der Brennkammer 4 tritt das Dampferzeugerrohr 54 in die Seitenwand 12 des Horizontalgaszugs 6 ein. Der letzte in der Seitenwand 12 des Horizontalgaszugs 6 geführte Abschnitt des Dampferzeugerrohrs 54 ist dabei entlang der Verbindung 36 der Brennkammer 4 mit dem Horizontalgaszug 6 geführt. Die Seitenwand 12 des Horizontalgaszugs 6 ist also an der Verbindung 36 im unteren Teil von dem Verdampferrohr 50 und im oberen Teil von dem Dampferzeugerrohr 54 gebildet.

Auch das Dampferzeugerrohr 56 ist in der Figur 5 eingangsseitig mit dem Eintrittssammler-System 21 verbunden. Das Dampferzeugerrohr 56 ist zunächst außerhalb des Horizontalgaszugs 6 geführt. Das Dampferzeugerrohr 56 tritt erst oberhalb der Stelle in die Seitenwand 12 des Horizontalgaszugs 6 ein, an der das Verdampferrohr 50 seine Führung von einer Rohrlage versetzt zur Verbindung 36 auf direkt an die Verbindung 36 angrenzende Führung gewechselt hat. Die Dampferzeugerrohre 54 und 56 sind jeweils ausgangsseitig mit dem Austrittssammler-System 22 verbunden.

Durch die spezielle Rohrführung der Verdampferrohre 50 und 52 bzw. der Dampferzeugerrohre 54 und 56 sind beim Betrieb des Durchlaufdampferzeugers 3 Temperaturunterschiede an der Verbindung 36 zwischen der Brennkammer 4 und dem Horizontalgaszug 6 besonders zuverlässig besonders gering gehalten. Das Strömungsmedium S und damit auch das Verdampferrohr 50 bzw. 52 tritt oberhalb des Eintrittsabschnitts E in die Umfassungswand 9 der Brennkammer 4 ein. Die weitere Rohrführung der Verdampferrohre 50 und 52 bzw. der Dampferzeugerrohre 54 und 56 erfolgt dann in der Weise, daß beim Betrieb des Durchlaufdampferzeugers 2 das Verdampferrohr 50 und 52 und damit auch das in ihnen geführte Strömungsmedium S durch Beheizung vorgewärmt werden, bevor eine unmittelbare Verbindung mit den Dampferzeugerrohren 54, 56 und einem weiteren Dampferzeugerrohr 16 der Seitenwand 12 des Horizontalgaszugs 6 erfolgt. Dadurch weisen die Verdampferrohre 50 und 52 an der Verbindung 36 beim Betrieb des Durchlaufdampferzeugers 2 eine vergleichsweise höhere Temperatur auf als die ihnen unmittelbar benachbarten Verdampferrohre 10 der Umfassungswand 9 der Brennkammer 4.

Als Beispiel für mögliche Temperaturen Tₛ des Strömungsmediums S in den Verdampferrohren 10 der Brennkammer 4 bzw. den Dampferzeugerrohren 16 des Horizontalgaszugs 6 sind für das Ausführungsbeispiel nach Figur 5 in das Koordinatensystem gemäß Figur 6 für einige Temperaturen Tₛ (angeben in °C) in Abhängigkeit von der relativen Rohrlänge R des von unten nach oben durchströmten Teils eines Verdampferrohrs 10, 50, 52 bzw. der Dampferzeugerrohre 54, 56 (angegeben in %) die Kurven U₁ bis U₄ eingetragen. Dabei ist in den gezeigten Kurven der horizontal geführte Bereich, also die Stufen, nicht berücksichtigt. U₁ beschreibt dabei den Temperaturverlauf eines Dampferzeugerrohrs 16 des Horizontalgaszugs 6. U₂ dagegen beschreibt den Temperaturverlauf eines Verdampferrohrs 10 entlang seiner relativen Rohrlänge R. U₃ beschreibt den Temperaturverlauf des von unten nach oben durchströmten Teils des speziell geführten Verdampferrohrs 50 und U₄ beschreibt den Temperaturverlauf des von unten nach oben durchströmten Teils des Verdampferrohrs 52 der Umfassungswand 9 der Brennkammer 4. Anhand der eingezeichneten Kurven wird deutlich, daß durch die spezielle Rohrführung der Verdampferrohre 50 und 52 im Eintrittsabschnitt E der Verdampferrohre 10 in der Umfassungswand 9 der Brennkammer 4 der Temperaturunterschied zu den Dampferzeugerrohren 16 der Umfassungswand 12 des Horizontalgaszugs deutlich verringert werden kann. Im Beispiel läßt sich die Temperatur der Verdampferrohre 50 und 52 im Eintrittsabschnitt E der Verdampferrohre 50 und 52 um 45 Kelvin erhöhen. Dadurch sind beim Betrieb des Durchlaufdampferzeugers 2 besonders geringe Temperaturunterschiede im Eintrittsabschnitt E der Verdampferrohre 50 und 52 und den Dampferzeugerrohren 16 des Horizontalgaszugs 6 an der Verbindung 36 zwischen der Brennkammer 4 und dem Horizontalgaszugs 6 gewährleistet.

Beim Betrieb des Durchlaufdampferzeugers 2 wird den Brennern 30 fossiler Brennstoff B, vorzugsweise Kohle in fester Form, zugeführt. Die Flammen F der Brenner 30 sind dabei horizontal ausgerichtet. Durch die Bauweise der Brennkammer 4 wird eine Strömung des bei der Verbrennung entstehenden Heizgases G in annähernd horizontaler Hauptströmungsrichtung 24 erzeugt. Dieses gelangt über den Horizontalgaszug 6 in den annähernd zum Boden hin ausgerichteten Vertikalgaszug 8 und verläßt diesen in Richtung des nicht näher dargestellten Kamins.

In den Economizer 28 eintretendes Strömungsmedium S gelangt in das Eintrittssammler-System 18 der Verdampferrohre 10 der Brennkammer 4 des Durchlaufdampferzeugers 2. In den vertikal angeordneten, gasdicht miteinander verschweißten Verdampferrohren 10 der Brennkammer 4 des Durchlaufdampferzeugers 2 findet die Verdampfung und gegebenenfalls eine teilweise Überhitzung des Strömungsmediums S statt. Der dabei entstehende Dampf bzw. ein Wasser-Dampf-Gemisch wird in dem Austrittssammler-System 20 für Strömungsmedium S gesammelt. Von dort gelangt der Dampf bzw. das Wasser-Dampf-Gemisch über die Wände des Horizontalgaszugs 6 und des Vertikalgaszugs 8 in die Überhitzerheizflächen 23 des Horizontalgaszuges 6. In den Überhitzerheizflächen 23 erfolgt eine weitere Überhitzung des Dampfs, der anschließend einer Nutzung, beispielsweise dem Antrieb einer Dampfturbine, zugeführt wird.

Mit der speziellen Führung der Verdampferrohre 50 und 52 fallen beim Betrieb des Durchlaufdampferzeugers Temperaturunterschiede zwischen dem Austrittsbereich 34 der Brennkammer 4 und dem Eintrittsbereich 32 des Horizontalgaszugs 6 besonders gering aus. Dabei ist durch eine Wahl der Länge L der Brennkammer 4 in Abhängigkeit von der Dampfleistung M des Durchlaufdampferzeugers 2 bei Vollast sichergestellt, daß die Verbrennungswärme des fossilen Brennstoffs B besonders zuverlässig ausgenutzt wird. Außerdem läßt sich der Durchlaufdampferzeuger 2 durch seine besonders geringe Bauhöhe und kompakte Bauweise mit besonders geringem Herstellungs- und Montageaufwand errichten. Dabei kann ein mit vergleichsweise geringem technischen Aufwand erstellbares Gerüst vorgesehen sein. Bei einer Kraftwerksanlage mit einer Dampfturbine und einem eine derart geringe Bauhöhe aufweisenden Durchlaufdampferzeuger 2 können außerdem die Verbindungsrohre von dem Durchlaufdampferzeuger zu der Dampfturbine in besonders kurzer Weise ausgelegt sein.

## Patentansprüche

1. Durchlaufdampferzeuger (2) mit einer Brennkammer (4) für fossilen Brennstoff (B), der heizgasseitig über einen Horizontalgaszug (6) ein Vertikalgaszug (8) nachgeschaltet ist, wobei die Brennkammer (4) eine Anzahl von in der Höhe des Horizontalgaszugs (6) angeordneten Brennern (30) aufweist und die Umfassungswände (9) der Brennkammer (4) aus gasdicht miteinander verschweißten, vertikal angeordneten Verdampferrohren (10) gebildet sind, wobei eine Mehrzahl der Verdampferrohre (10) jeweils parallel mit Strömungsmedium (S) beaufschlagbar ist,
**dadurch gekennzeichnet, dass**
in einem Verbindungsabschnitt (Z), der den Austrittsbereich (34) der Brennkammer (4) und den Eintrittsbereich (32) des Horizontalgaszugs (6) umfaßt, eine Anzahl der parallel mit Strömungsmedium (S) beaufschlagbaren Verdampferrohre (10, 50, 52) schleifenförmig geführt ist.

2. Durchlaufdampferzeuger (2) nach Anspruch 1,
bei dem die Seitenwände (12) des Horizontalgaszugs (6) aus gasdicht miteinander verschweißten, vertikal angeordneten, parallel mit Strömungsmedium (S) beaufschlagbaren Dampferzeugerrohren (16) gebildet sind.

3. Durchlaufdampferzeuger (2) nach Anspruch 1 oder 2,
bei dem die Seitenwände (14) des Vertikalgaszugs (8) aus gasdicht miteinander verschweißten, vertikal angeordneten, parallel mit Strömungsmedium (S) beaufschlagbaren Dampferzeugerrohren (17) gebildet sind.

4. Durchlaufdampferzeuger (2) nach einem der Ansprüche 1 bis 3,
bei dem jeweils einer Mehrzahl von parallel mit Strömungsmedium (S) beaufschlagbaren Verdampferrohren (10) strömungsmediumsseitig ein gemeinsames Eintrittssammler-System (18) vorgeschaltet und ein gemeinsames Austrittssammler-System (20) nachgeschaltet ist.

5. Durchlaufdampferzeuger (2) nach einem der Ansprüche 1 bis 4,
bei dem jeweils einer Anzahl von parallel mit Strömungsmedium (S) beaufschlagbaren Dampferzeugerrohren (16, 17) des Horizontalgaszugs (6) oder des Vertikalgaszugs (8) strömungsmediumsseitig ein gemeinsames Eintrittssammler-System (21) vorgeschaltet und ein gemeinsames Austrittssammler-System (22) nachgeschaltet ist.

6. Durchlaufdampferzeuger (2) nach einem der Ansprüche 1 bis 5,
bei dem eine Umfassungswand (9) der Brennkammer (4) die Stirnwand (11) ist, wobei die Verdampferrohre (10) der Stirnwand (9) parallel mit Strömungsmedium (S) beaufschlagbar sind.

7. Durchlaufdampferzeuger (2) nach einem der Ansprüche 1 bis 6,
bei dem die Verdampferrohre (10) der Stirnwand (11) der Brennkammer (4) strömungsmediumsseitig den anderen Umfassungswänden (9) der Brennkammer (4) vorgeschaltet sind.

8. Durchlaufdampferzeuger (2) nach einem der Ansprüche 1 bis 7,
bei dem der Rohrinnendurchmesser (D) einer Anzahl der Verdampferrohre (10) der Brennkammer (4) abhängig von der jeweiligen Position der Verdampferrohre (10) in der Brennkammer (4) gewählt ist.

9. Durchlaufdampferzeuger (2) nach einem der Ansprüche 1 bis 8,
bei dem eine Anzahl der Verdampferrohre (10) auf ihrer Innenseite jeweils ein mehrgängiges Gewinde bildende Rippen (40) tragen.

10. Durchlaufdampferzeuger (2) nach Anspruch 9,
bei dem ein Steigungswinkel (α) zwischen einer zur Rohrachse senkrechten Ebene (42) und den Flanken (44) der auf der Rohrinnenseite angeordneten Rippen (40) kleiner als 60°, vorzugsweise kleiner als 55°, ist.

11. Durchlaufdampferzeuger (2) nach einem der Ansprüche 1 bis 10,
bei dem eine Anzahl der Verdampferrohre (10) jeweils eine Drosseleinrichtung aufweist.

12. Durchlaufdampferzeuger (2) nach einem der Ansprüche 1 bis 11,
bei dem ein Leitungssystem (19) zur Zuführung von Strömungsmedium (S) in die Verdampferrohre (10) der Brennkammer (4) vorgesehen ist, wobei das Leitungssystem (19) zur Reduzierung des Durchflusses des Strömungsmediums (S) eine Anzahl von Drosseleinrichtungen, insbesondere Drosselarmaturen, aufweist.

13. Durchlaufdampferzeuger (2) nach einem der Ansprüche 1 bis 12,
bei dem benachbarte Verdampfer- bzw. Dampferzeugerrohre (10, 16, 17) über Flossen gasdicht miteinander verschweißt sind, wobei die Flossenbreite abhängig von der jeweiligen Position der Verdampfer- bzw. Dampferzeugerrohre (10, 16, 17) in der Brennkammer (4), des Horizontalgaszugs (6) und/oder des Vertikalgaszugs (8) gewählt ist.

14. Durchlaufdampferzeuger (2) nach einem der Ansprüche 1 bis 13,
bei dem in dem Horizontalgaszug (6) eine Anzahl von Überhitzerheizflächen (23) in hängender Bauweise angeordnet ist.

15. Durchlaufdampferzeuger (2) nach einem der Ansprüche 1 bis 14,
bei dem in dem Vertikalgaszug (8) eine Anzahl von Konvektionsheizflächen (26) angeordnet ist.

16. Durchlaufdampferzeuger (2) nach einem der Ansprüche 1 bis 15,
bei dem die Brenner (58) an der Stirnwand (11) der Brennkammer (4) angeordnet sind.

17. Durchlaufdampferzeuger (2) nach einem der Ansprüche 1 bis 16,
bei dem die durch den Abstand von der Stirnwand (11) der Brennkammer (4) zum Eintrittsbereich (32) des Horizontalgaszugs (6) definierte Länge (L) der Brennkammer (4) mindestens gleich der Ausbrandlänge des Brennstoffs (B) beim Vollastbetrieb ist.

18. Durchlaufdampferzeuger (2) nach einem der Ansprüche 1 bis 17,
bei dem die Länge (L) der Brennkammer (4) als Funktion der Dampfleistung (M) bei Vollast, der Ausbrandzeit (t_{A}), der Flamme (F) des Brennstoffs (B) und/oder der Austrittstemperatur (T_{BRK}) des Heizgases (G) aus der Brennkammer (4) näherungsweise gemäß den beiden Funktionen (I) und (II) $L ( M , {t}_{A} ) = ( {C}_{1} + {C}_{2} ⋅ M ) ⋅ {t}_{A}$ und $L ( M , {T}_{BRK} ) = {C}_{3} . {T}_{BRK} + {C}_{4} ) M + {C}_{5} ⁢ {\left({T}_{BRK}\right)}^{2} + {C}_{6} . {T}_{BRK} + {C}_{7}$ mit
C₁ = 8 m/s und
C₂ = 0,0057 m/kg und
C₃ = -1,905 · 10⁻⁴ (m · s)/(kg°C) und
C₄ = 0,280 (s · m)/kg und
C₅ = 3 · 10⁻⁴ m/(°C)² und
C₆ = -0,842 m/°C und
C₇ = 603,41 m
gewählt ist, wobei für eine vorgegebene Dampfleistung (M) bei Vollast der jeweils größere Wert der Länge (L) der Brennkammer (4) gilt.

19. Durchlaufdampferzeuger (2) nach einem der Ansprüche 1 bis 18,
bei dem der untere Bereich der Brennkammer (4) als Trichter (5) ausgebildet ist.

## Claims

1. Continuous-flow steam generator (2) with a combustion chamber (4) for fossil fuel (B) which is followed on the fuel-gas side, via a horizontal gas flue (6), by a vertical gas flue (8), the combustion chamber (4) having a number of burners (30) arranged level with the horizontal gas flue (6), and the containment walls (9) of the combustion chamber (4) being formed from vertically arranged evaporator tubes (10) welded to one another in a gastight manner, a plurality of the evaporator tubes (10) being capable of being acted upon in each case in parallel by flow medium (S), **characterized in that** in a connecting portion (2), comprising the exit region (34) of the combustion chamber (4) and the entry region (32) of the horizontal gas flue (6), a number of the evaporator tubes (10, 50, 52) capable of being acted upon in parallel by flow medium (S) being led through in the form of a loop.

2. Continuous-flow steam generator (2) according to Claim 1, in which the side walls (12) of the horizontal gas flue (6) are formed from vertically arranged steam generator tubes (16) welded to one another in a gastight manner and capable of being acted upon in parallel by flow medium (S).

3. Continuous-flow steam generator (2) according to Claim 1 or 2, in which the side walls (14) of the vertical gas flue (8) are formed from vertically arranged steam generator tubes (17) welded to one another in a gastight manner and capable of being acted upon in parallel by flow medium (S).

4. Continuous-flow steam generator (2) according to one of Claims 1 to 3, in which, in each case, a plurality of evaporator tubes (10) capable of being acted upon in parallel by flow medium (S) are, on the flow-medium side, preceded by a common entry header system (18) and followed by a common exit header system (20).

5. Continuous-flow steam generator (2) according to one of Claims 1 to 4, in which, in each case, a number of steam generator tubes (16, 17) of the horizontal gas flue (6) or of the vertical gas flue (8) which are capable of being acted upon in parallel by flow medium (S) are, on the flow-medium side, preceded by a common entry header system (21) and followed by a common exit header system (22).

6. Continuous-flow steam generator (2) according to one of Claims 1 to 5, in which one containment wall (9) of the combustion chamber (4) is the end wall (11), the evaporator tubes (10) of the end wall (9) being capable of being acted upon in parallel by flow medium (S).

7. Continuous-flow steam generator (2) according to one of Claims 1 to 6, in which the evaporator tubes (10) of the end wall (11) of the combustion chamber (4) precede the other containment walls (9) of the combustion chamber (4) on the flow-medium side.

8. Continuous-flow steam generator (2) according to one of Claims 1 to 7, in which the tube inside diameter (D) of a number of the evaporator tubes (10) of the combustion chamber (4) is selected as a function of the respective position of the evaporator tubes (10) in the combustion chamber (4).

9. Continuous-flow steam generator (2) according to one of Claims 1 to 8, in which a number of the evaporator tubes (10) carry in each case, on their inside, ribs (40) forming a multiflight thread.

10. Continuous-flow steam generator (2) according to Claim 9, in which a pitch angle (α) between a plane (42) perpendicular to the tube axis and the flanks (44) of the ribs (40) arranged on the tube inside is smaller than 60°, preferably smaller than 55°C.

11. Continuous-flow steam generator (2) according to one of Claims 1 to 10, in which a number of the evaporator tubes (10) in each case have a throttle device.

12. Continuous-flow steam generator (2) according to one of Claims 1 to 11, in which a line system (19) is provided for supplying flow medium (S) into the evaporator tubes (10) of the combustion chamber (4), the line system (19) having a number of throttle devices, in particular throttle accoutements, for reducing the throughflow of the flow medium (S).

13. Continuous-flow steam generator (2) according to one of Claims 1 to 12, in which adjacent evaporator or steam generator tubes (10, 16, 17) are welded to one another in a gastight manner via fins, the fin width being selected as a function of the respective position of the evaporator or steam generator tubes (10, 16, 17) in the combustion chamber (4), of the horizontal gas flue (6) and/or of the vertical gas flue (8).

14. Continuous-flow steam generator (2) according to one of Claims 1 to 13, in which a number of superheater heating surfaces (23) are arranged in a suspended form of construction in the horizontal gas flue (6).

15. Continuous-flow steam generator (2) according to one of Claims 1 to 14, in which a number of convection heating surfaces (26) are arranged in the vertical gas flue (8).

16. Continuous-flow steam generator (2) according to one of Claims 1 to 15, in which the burners (58) are arranged on the end wall (11) of the combustion chamber (4).

17. Continuous-flow steam generator (2) according to one of Claims 1 to 16, in which the length (L) of the combustion chamber (4), defined by the distance from the end wall (11) of the combustion chamber (4) to the entry region (32) of the horizontal gas flue (6), is at least equal to the burnup length of the fuel (B) in the full-load mode.

18. Continuous-flow steam generator (2) according to one of Claims 1 to 17, in which the length (L) of the combustion chamber (4) is selected as a function of the steam power output (M) under full load, the burnup time (t_{A}) of the flame (F) of the fuel (B) and/or the exit temperature (T_{BRK}) of the fuel gas (G) from the combustion chamber (4) approximately according to the two functions (I) and (II) $L ( M , {t}_{A} ) = ( {C}_{1} + {C}_{2} ⋅ M ) ⋅ {t}_{A}$ and $L ( M , {T}_{BRK} ) = {C}_{3} . {T}_{BRK} + {C}_{4} ) M + {C}_{5} ⁢ {\left({T}_{BRK}\right)}^{2} + {C}_{6} . {T}_{BRK} + {C}_{7}$ with
C₁ = 8 m/s and
C₂ = 0.0057 m/kg and
C₃ = -1.905 · 10⁻⁴ (m · s)/(kg°C) and
C₄ = 0.280 (s · m)/kg and
C₅ = 3 · 10⁻⁴ m/(°C)² and
C₆ = -0.842 m/°C and
C₇ = 603.41 m,
the in each case higher value of the length (L) of the combustion chamber (4) applying to a predetermined steam power output (M) under full load.

19. Continuous-flow steam generator (2) according to one of Claims 1 to 18, in which the lower region of the combustion chamber (4) is designed as a funnel (5).

## Revendications

1. Générateur de vapeur (2) à passage direct comprenant une chambre de combustion (4) de combustible (B) fossile en aval de laquelle, du côté du gaz chaud, est monté, par l'intermédiaire d'un parcours (6) de gaz horizontal, un parcours (8) de gaz vertical, la chambre de combustion (4) ayant un certain nombre de brûleurs (30) disposés au niveau du parcours (6) de gaz horizontal et les parois (9) entourant la chambre (4) de combustion étant formées de tubes (10) d'évaporateur soudés entre eux d'une manière étanche au gaz et disposés verticalement, une multiplicité de tubes (10) d'évaporateur pouvant être alimentés respectivement en parallèle en fluide (S) en écoulement,
**caractérisé en ce que**
dans une section (Z) de liaison, qui comprend la partie (34) de sortie de la chambre de combustion (4) et la partie (32) d'entrée du parcours (6) de gaz horizontal, un certain nombre des tubes (10, 50, 52) d'évaporateur pouvant être alimentés en parallèle en le fluide (S) en écoulement, passent en forme de boucle.

2. Générateur de vapeur (2) à passage direct suivant la revendication 1,
dans lequel les parois (12) latérales du parcours (6) de gaz horizontal sont formées de tubes (16) de générateur de vapeur soudés entre eux d'une manière étanche au gaz, disposés verticalement et pouvant être alimentés en parallèle en le fluide (S) en écoulement.

3. Générateur de vapeur (2) à passage direct suivant la revendication 1 ou 2,
dans lequel les parois (14) latérales du parcours (8) de gaz vertical sont formées de tubes (17) de générateur de vapeur soudés entre eux d'une manière étanche au gaz, disposés verticalement et pouvant être alimentés en parallèle en le fluide (S) en écoulement.

4. Générateur de vapeur (2) à passage direct suivant l'une des revendications 1 à 3,
dans lequel respectivement un système (18) commun de collecteur d'entrée est monté, en amont du côté du fluide d'écoulement, d'une multiplicité de tubes (10) d'évaporateur pouvant être alimentés en parallèle en le fluide (S) en écoulement, et un système (20) commun collecteur de sortie est monté, en aval du côté du fluide en écoulement, d'une multiplicité de tubes (10) d'évaporateur pouvant être alimentés en parallèle en le fluide (S) d'écoulement.

5. Générateur de vapeur (2) à passage direct suivant l'une des revendications 1 à 4,
dans lequel respectivement un système (21) commun de collecteur d'entrée est monté, du côté du fluide en écoulement, en amont d'un certain nombre de tubes (16, 17) de générateur de vapeur du parcours (6) de gaz horizontal ou du parcours (8) de gaz vertical pouvant être alimentés en parallèle en le fluide (S) d'écoulement, et un système (22) commun collecteur de sortie est monté du côté du fluide en écoulement en aval d'un certain nombre de tubes (16, 17) de générateur de vapeur du parcours (6) de gaz horizontal ou du parcours (8) de gaz vertical pouvant être alimentés en parallèle en du fluide (S) en écoulement.

6. Générateur de vapeur (2) à passage direct suivant l'une des revendications 1 à 5,
dans lequel une paroi (9) entourant la chambre (4) de combustion est la paroi (11) frontale, les tubes (10) d'évaporateur de la paroi (11) frontale pouvant être alimentés en parallèle en du fluide (S) en écoulement.

7. Générateur de vapeur (2) à passage direct suivant l'une des revendications 1 à 6,
dans lequel les tubes (10) d'évaporateur de la paroi (11) frontale de la chambre de combustion (4) sont montés en amont du côté du fluide en écoulement des autres parois (9) entourant la chambre de combustion (4).

8. Générateur de vapeur (2) à passage direct suivant l'une des revendications 1 à 7,
dans lequel le diamètre (D) intérieur d'un certain nombre des tubes (10) d'évaporateur de la chambre de combustion (4) est choisi en fonction de la position respective des tubes (10) d'évaporateur dans la chambre de combustion (4).

9. Générateur de vapeur (2) à passage direct suivant l'une des revendications 1 à 8,
dans lequel un certain nombre des tubes (10) d'évaporateur portent sur leur face intérieure respectivement des nervures formant un filet (40) à plusieurs pas.

10. Générateur de vapeur (2) à passage direct suivant la revendication 9,
dans lequel un angle (α) du pas entre un plan (42) perpendiculaire à l'axe du tube et les flancs (44) des nervures (40) disposées sur la face intérieure du tube est plus petit que 60°, de préférence plus petit que 55°.

11. Générateur de vapeur (2) à passage direct suivant l'une des revendications 1 à 10,
dans lequel un certain nombre des tubes (10) d'évaporateur ont respectivement un dispositif d'étranglement.

12. Générateur de vapeur (2) à passage direct suivant l'une des revendications 1 à 11,
dans lequel il est prévu un système (19) de conduite pour l'apport de fluide (S) en écoulement au tube (10) d'évaporateur de la chambre de combustion (4), le système (19) de conduit ayant, pour réduire le débit du fluide (S) en écoulement, un certain nombre de dispositifs d'étranglement, notamment des robinets d'étranglement.

13. Générateur de vapeur (2) à passage direct suivant l'une des revendications 1 à 12,
dans lequel des tubes (10, 16, 17) d'évaporateur ou générateur de vapeur voisin sont soudés entre eux d'une manière étanche au gaz par des nervures, la largeur des nervures étant choisie en fonction de la position respective des tubes (10, 16, 17) d'évaporateur ou générateur de vapeur dans la chambre de combustion (4), du parcours (6) de gaz horizontal et/ou du parcours (8) de gaz vertical.

14. Générateur de vapeur (2) à passage direct suivant l'une des revendications 1 à 13,
dans lequel un certain nombre de surfaces (23) de chauffe de surchauffeur sont disposées en mode de construction suspendu dans le parcours (6) de gaz horizontal.

15. Générateur de vapeur (2) à passage direct suivant l'une des revendications 1 à 14,
dans lequel un certain nombre de surfaces (26) de chauffe par convexion sont disposées dans le parcours (8) de gaz vertical.

16. Générateur de vapeur (2) à passage direct suivant l'une des revendications 1 à 15,
dans lequel les brûleurs (58) sont disposés sur la paroi (11) frontale de la chambre de combustion (4).

17. Générateur de vapeur (2) à passage direct suivant l'une des revendications 1 à 16,
dans lequel la longueur (L) de la chambre de combustion (4), définie par la distance allant de la paroi (11) frontale de la chambre de combustion (4) à la partie (32) d'entrée du parcours (6) de gaz horizontal, est au moins égale à la longueur de combustion du combustible (B) lors du fonctionnement à pleine charge.

18. Générateur de vapeur (2) à passage direct suivant l'une des revendications 1 à 17,
dans lequel la longueur (L) de la chambre de combustion (4) est choisie en fonction du débit (M) de vapeur à pleine charge, de la durée (t_{A}) de combustion, de la flamme (F) du combustible (B) et/ou de la température (T_{BRK}) de sortie du gaz (G) chaud de la chambre de combustion (4) approximativement suivant les deux fonctions (I) et (II) $L ( M , {t}_{A} ) = ( {C}_{1} + {C}_{2} ⋅ M ) ⋅ {t}_{A}$ et $L ( M , {T}_{BRK} ) = {C}_{3} . {T}_{BRK} + {C}_{4} ) M + {C}_{5} ⁢ {\left({T}_{BRK}\right)}^{2} + {C}_{6} . {T}_{BRK} + {C}_{7}$ avec
C₁ = 8 m/s et
C₂ = 0,0057 m/kg et
C₃ = -1,905 . 10⁻⁴ (m. s)/(kg°C) et
C₄ = 0,280 (s . m)/kg et
C₅ = 3.10⁻⁴ m/(°C)² et
C₆ = -0,842 m/°C et
C₇ = 603,41 m
la valeur respectivement la plus grande de la longueur (L) de la chambre de combustion (4) valant pour un débit (M) de vapeur prescrit à pleine charge.

19. Générateur de vapeur (2) à passage direct suivant l'une des revendications 1 à 18,
dans lequel la partie inférieure de la chambre de combustion (4) est sous la forme d'une trémie (5).
